# EUROPÄISCHE PATENTSCHRIFT

(11) **EP 2 499 843 B1**
(45) Veröffentlichungstag und Bekanntmachung des Hinweises auf die Patenterteilung: **13.07.2016**
(21) Anmeldenummer: 10779267.3
(22) Anmeldetag: 02.11.2010
(51) Int. Cl.: H04S 3/00, G10L 19/00

(54) **VERFAHREN ZUM ABMISCHEN VON MIKROFONSIGNALEN EINER TONAUFNAHME MIT MEHREREN MIKROFONEN**
METHOD FOR MIXING MICROPHONE SIGNALS OF A RECORDING USING MULTIPLE MICROPHONES
PROCÉDÉ POUR MÉLANGER DES SIGNAUX DES MICROPHONES D'UNE REPRODUCTION UTILISANT DES PLUSIEURS MICROPHONES

(30) Priorität: 12.11.2009 DE 102009052992
(43) Veröffentlichungstag der Anmeldung: 19.09.2012
(73) Patentinhaber: Institut für Rundfunktechnik GmbH, 80939 München (DE)
(72) Erfinder: GROH, Jens, D-80807 München (DE)
(74) Vertreter: Dini, Roberto
(86) Internationale Anmeldenummer: PCT/EP2010/066657
(87) Internationale Veröffentlichungsnummer: WO 2011/057922

(56) Entgegenhaltungen:
- WO-A1-2005/086139
- US-A- 5 228 093
- BERNFRIED RUNOW: "Automatischer Stereo-Downmix von 5.1-Mehrkanalproduktionen", DIPLOMARBEIT , HOCHSCHULE DER MEDIEN STUTTGART,, [Online] 6. Juli 2008 (2008-07-06), Seiten 1-150, XP002568518, Gefunden im Internet: URL:http://www.b-public.de/da/da_runow_dow nmix.pdf> [gefunden am 2010-01-27]

## Beschreibung

Die Erfindung bezieht sich auf ein Verfahren zum Abmischen von Mikrofonsignalen einer Tonausnahme mit mehreren Mikrofonen gemäß dem Oberbegriff des Patentanspruchs 1. Ein derartiges Verfahren ist aus der WO 2004/084 185 A1 bekannt.

Um bei der Herstellung von Tonaufnahmen für Musikkonserven, Filme, Rundfunksendungen, Schallarchive, Computerspiele, Multimedia-Präsentationen oder Internet-Präsenzen eine ausgedehnte akustische Szenerie zu erfassen, ist es aus dem "Handbuch der Tonstudiotechnik" von Michael Dickreiter et al., ISBN 978-3598117657 bekannt, mehrere Mikrofone anstelle nur eines einzelnen Mikrofons zu verwenden. Hierfür wird allgemein der Ausdruck "Multimikrofon-Tonaufnahme" gebraucht. Eine ausgedehnte akustische Szenerie kann zum Beispiel ein Konzertsaal mit einem Orchester aus einer Vielzahl von Musikinstrumenten sein. Für die Erfassung der klanglichen Details nimmt man hier jedes einzelne Musikinstrument mit jeweils einem einzelnen, nahe positionierten Mikrofon auf und positioniert zusätzlich für die Erfassung des akustischen Gesamtbildes einschließlich des Nachhalls im Konzertsaal und der Publikumsgeräusche (insbesondere Beifall) weitere Mikrofone in größerer Entfernung. Ein anderes Beispiel für eine ausgedehnte akustische Szenerie ist ein aus mehreren Schlaginstrumenten bestehendes Schlagzeug, das im Tonstudio aufgenommen wird. Bei der "Multimikrofon-Tonaufnahme" wird in diesem Falle vor den einzelnen Schlaginstrumenten jeweils ein Mikrofon nahe positioniert und es wird ein zusätzliches Mikrofon oberhalb des Schlagzeugers angebracht.

Derartige Multimikrofon-Tonaufnahmen ermöglichen es, dass möglichst viele akustische und klangliche Eigenschaften sowohl der Details als auch des Gesamtbildes der Szenerie in hoher Qualität erfasst und ästhetisch befriedigend gestaltbar gemacht werden. Jedes Mikrofonsignal der Vielzahl von Mikrofonen wird in der Regel als Vielspuraufnahme aufgezeichnet. Bei der nachfolgenden Abmischung der Mikrofonsignale erfolgt die weitere gestalterische Arbeit. In Sonderfällen kann auch unmittelbar "live" abgemischt und nur das Ergebnis der Abmischung aufgezeichnet werden.

Die gestalterischen Ziele der Abmischung sind in der Regel ein ausgewogenes Verhältnis der Lautstärken aller Schallquellen, ein natürlicher Klang und ein wirklichkeitsnaher räumlicher Eindruck des akustischen Gesamtbildes.

Bei der herkömmliche Abmischungstechnik in einem Tonmischpult oder in der Mischfunktion von digitalen Tonschnittsystemen erfolgt eine Summierung der zugeführten Mikrofonsignale, ausgeführt von einem Summierer ("Bus"), der eine technische Realisierung einer gewöhnlichen mathematischen Addition ist. In Figur 1 ist beispielhaft eine einzelne Summation im Signalweg eines herkömmlichen Tonmischpults oder digitalen Tonschnittsystems dargestellt. Eine Hintereinanderschaltung von Summationen im Summierer ("Bus") im Signalweg eines herkömmlichen Tonmischpults oder digitalen Tonschnittsystems ist in Figur 2 beispielhaft veranschaulicht. In den Figuren 1 und 2 bedeuten die Bezugszeichen
- 100: ein erstes Mikrofonsignal
- 101: ein zweites Mikrofonsignal
- 110: eine auf Addition basierende Summierungsstufe
- 111: ein Summensignal
- 199: ein Ergebnissignal
- 200: ein n -tes Summensignal
- 201: ein n+2 -tes Mikrofonsignal
- 210: eine n+1 -te, auf Addition basierende Summierungsstufe
- 211: ein n+1 -tes Summensignal

Bei Multimikrofon-Tonaufnahmen enthalten infolge der unvermeidlichen Mehrwegeausbreitung des Schalls mindestens zwei Mikrofonsignale Schallanteile, die vom Schall ein und derselben Schallquelle herrühren. Da diese Schallanteile infolge der unterschiedlichen Schallwege mit unterschiedlicher Laufzeit an den Mikrofonen eintreffen, entstehen bei herkömmlicher Abmischungstechnik im Summierer Kammfiltereffekte, die als Klangveränderungen hörbar sind und der angestrebten Natürlichkeit des Klanges zuwiderlaufen. Bei herkömmlicher Abmischungstechnik können derartige Klangveränderungen infolge von Kammfiltereffekten durch eine einstellbare Verstärkung und gegebenenfalls eine einstellbare Verzögerung der aufgezeichneten Mikrofonsignale verringert werden. Eine solche Verringerung ist indessen nur in eingeschränktem Maße möglich, wenn eine Mehrwege-Schallausbreitung von mehr als nur einer einzigen Schallquelle vorliegt. In jedem Falle ist aber ein erheblicher Einstellaufwand am Mischpult bzw. digitalen Tonschnittsystem für das Auffinden des besten Kompromisses erforderlich.

In der älteren DE 10 2008 056 704 ist eine Abwärtsmischung (sogenanntes "Downmixing") für die Erzeugung eines zweikanaligen Tonformates aus einem mehrkanaligen (z.B. fünfkanaligen) Tonformat beschrieben, mit dem Phantomschallquellen abgebildet werden. Hierbei werden jeweils zwei Eingangssignale summiert, wobei eine Gewichtung der spektralen Koeffizienten eines der beiden zu summierenden Eingangssignale mit einem Korrekturfaktor erfolgt; dasjenige Eingangssignal, welches mit dem Korrekturfaktor gewichtet wird, ist gegenüber dem anderen Eingangssignal priorisiert. Die in der DE 10 2008 056 704 beschriebene Bestimmung des Korrekturfaktors führt jedoch dazu, dass in Fällen, wo die Amplitude des priorisierten Signals gegenüber der des nicht-priorisierten Signals gering ist, störende Nebengeräusche hörbar werden können. Die Wahrscheinlichkeit des Auftretens von solchen Störungen ist zwar gering, aber nicht beeinflussbar.

Aus der WO 2004/084 185 A1 ist es bei einem Verfahren zum Abmischen von Mikrofonsignalen einer Tonaufnahme mit mehreren Mikrofonen bekannt, von einem ersten Mikrofonsignal und einem zweiten Mikrofonsignal jeweils die Spektralwerte überlappender Zeitfenster von Abtastwerten zu bilden. Die Spektralwerte des ersten Mikrofonsignals werden auf die Spektralwerte des zweiten Mikrofonsignals in einer ersten Summierungsstufe unter Bildung von Spektralwerten eines ersten Summensignals verteilt, wodurch eine dynamische Korrektur der Spektralwerte eines der beiden Mikrofonsignale erfolgt. Aus den Spektralwerten des ersten Summensignals werden Spektralwerte eines Ergebnissignals gebildet, die einer inversen Fourier-Transformation und Blockzusammenführung unterworfen werden. Für jeden Block von Abtastwerten können auf diese Weise individuelle Korrekturfaktoren bestimmt werden. Die dynamische Korrektur durch eine signalabhängige Gewichtung spektraler Koeffizienten anstelle einer gewöhnlichen Addition vermindert unerwünschte Kammfiltereffekte bei der Multimikrofon-Tonabmischung, die in den Summiergliedern des Tonmischpultes oder Tonschnittsystems durch gewöhnliche Additionen entstehen. Indessen sind auch bei diesem Verfahren störende Nebengeräusche hörbar, falls die Amplitude des priorisierten Signals gegenüber der des nicht-priorisierten Signals gering ist.

Die am IRT erstellte Diplomarbeit "Automatischer Stereo-Downmix von 5.1 Mehrkanalproduktionen" von B. Runow (6.7.2008) zeigt ein Verfahren zum Abmischen von Mikrofonsignalen, bei dem eins der Signale nach Spektraltransformation mit einem Faktor gewichtet wird und danach zu einem anderen spektral transformierten Mikrofonsignal addiert wird. Der Faktor berechnet sich aus Real- und Imaginärteil der transformierten Signale. Nach der Addition wird das Ergebnissignal zurück transformiert.

Die Aufgabe der Erfindung besteht darin, die beim Abmischen von Multimikrofon-Tonaufnahmen infolge einer Mehrwegeausbreitung von Schallanteilen entstehenden Klangveränderungen weitgehend zu kompensieren.

Die Lösung dieser Aufgabe ergibt sich aus den Merkmalen des Patentanspruchs 1.

Vorteilhafte Ausgestaltungen und Weiterbildungen des erfindungsgemäßen Verfahrens sind in den Unteransprüchen angegeben.

Die Erfindung wird anhand der in den Figuren 3 bis 6 gezeigten Ausführungsbeispiele erläutert. Es zeigt
- Figur 3: ein generelles Blockschaltbild einer Anordnung zur Durchführung des erfindungsgemäßen Verfahrens;
- Figur 4: ein ähnliches Blockschaltbild wie in Fig. 3, jedoch mit dem Unterschied, dass die erste Summierungsstufe um eine Anzahl von weiteren Summierungsstufen erweitert ist;
- Figur 5: ein Blockschaltbild einer in den Figuren 3 und 4 vorgesehenen ersten Summierungsstufe, und
- Figur 6: ein Blockschaltbild einer in Figur 4 vorgesehenen weiteren Summierungsstufe.

In den Figuren 3 bis 6 haben die Bezugszeichen folgende Bedeutungen:
- 100: ein erstes Mikrofonsignal
- 101: ein zweites Mikrofonsignal
- 199: ein Ergebnissignal
- 201: ein n+2 -tes Mikrofonsignal
- 300: Spektralwerte des ersten Mikrofonsignals
- 301: Spektralwerte des zweiten Mikrofonsignals
- 310: eine erste Summierungsstufe
- 311: Spektralwerte eines ersten Summensignals
- 320: eine Blockbildungs- und Spektraltransformationseinheit
- 330: eine inverse Spektraltransformations- und Blockzusammenführungseinheit
- 399: Spektralwerte eines Ergebnissignals
- 400: Spektralwerte eines n -ten Summensignals
- 401: Spektralwerte eines n+2 -ten Mikrofonsignals
- 410: eine n+1 -te Summierungsstufe
- 411: Spektralwerte eines n+1 -ten Summensignals
- 500: Zuordnungseinheit
- 501: Spektralwerte A(k) des zu priorisierenden Signals
- 502: Spektralwerte B(k) des nicht zu priorisierenden Signals
- 510: Berechnungseinheit für Korrekturfaktorwerte
- 511: Korrekturfaktorwerte m(k)
- 520: Multiplizierer-Addierer-Einheit
- 700: eine n -te Baugruppe bestehend aus der Einheit 320 und der n+1 -ten Summierungsstufe 410

Figur 3 zeigt ein generelles Blockschaltbild einer Anordnung zur Durchführung des erfindungsgemäßen Verfahrens. Ein erstes Mikrofonsignal 100 und ein zweites Mikrofonsignal 101 werden je einer zugeordneten Blockbildungs- und Spektraltransformationseinheit 320 zugeführt. In den Einheiten 320 werden die zugeführten Mikrofonsignale 100 und 101 zunächst in Blöcke von zeitlich überlappenden Signalabschnitten unterteilt, worauf die gebildeten Blöcke einer Fourier-Transformation unterzogen werden. Hieraus ergeben sich die Spektralwerte 300 des ersten Mikrofonsignals 100 beziehungsweise die Spektralwerte 301 des zweiten Mikrofonsignals 101 an den Ausgängen der Blöcke 320. Die Spektralwerte 300 und 301 werden anschließend einer ersten Summierungsstufe 310 zugeführt, welche aus den Spektralwerten 300 und 301 die Spektralwerte 311 eines ersten Summensignals erzeugt. Die Spektralwerte 311 bilden zugleich die Spektralwerte 399 eines Ergebnissignals, welche in einer Einheit 330 zuerst einer inversen Fourier-Transformation unterzogen werden. Die so gebildeten inversen Spektralwerte werden anschließend zu Blöcken zusammengeführt werden. Die daraus entstandenen Blöcke von zeitlich überlappenden Signalabschnitten werden zu dem Ergebnissignal 199 akkumuliert.

Das in Figur 4 veranschaulichte Blockschaltbild ist ähnlich aufgebaut wie das Blockschaltbild in Figur 3, jedoch mit dem wesentlichen Unterschied, dass die Spektralwerte 399 nicht zugleich die Spektralwerte 311 darstellen. Vielmehr ist in Fig. 4 zwischen den Spektralwerten 311 und den Spektralwerten 399 eine Hintereinanderschaltung von einer oder mehreren gleichen Baugruppen 700 aus je einer Blockbildungs- und Spektraltransformationseinheit 320 und einer n+1 -ten Summierungsstufe 410 eingefügt. Von der Baugruppe 700 ist in Fig. 4 zur Vereinfachung nur eine einzige Baugruppe 700 im Blockschaltbild dargestellt, die nachfolgend beschrieben wird, wobei der Zählindex n der fortlaufenden Nummerierung dient. Die erwähnte Hintereinanderschaltung von Baugruppen 700 ist so zu verstehen, dass am Anfang der Hintereinanderschaltung die Spektralwerte 400 zugleich die Spektralwerte des ersten Summensignals 311 bilden und am Ende der Hintereinanderschaltung die Spektralwerte 411 zugleich die Spektralwerte des Ergebnissignals 399 bilden. Bei allen anderen Abschnitten der Hintereinanderschaltung bilden die Spektralwerte 411 einer Summierungsstufe 410 zugleich die Spektralwerte 400 der nachfolgenden Summierungsstufe 410. Jeder Blockbildungs- und Spektraltransformationseinheit 320 einer Baugruppe 700 der Hintereinanderschaltung wird ein n+2 -tes Mikrofonsignal 201 zugeführt, in der es in Blöcke von zeitlich überlappenden Signalabschnitten unterteilt wird. Die gebildeten Blöcke von zeitlich überlappenden Signalabschnitten werden Fourier-transformiert, woraus sich die Spektralwerte 401 des n+2 -ten Mikrofonsignals ergeben. Die Spektralwerte 400 des n -ten Summensignals und die Spektralwerte 401 des n+2 -ten Mikrofonsignals werden dann der n+1 -ten Summierungsstufe 410 zugeführt, welche aus ihnen die Spektralwerte 411 des n+1 -ten Summensignals erzeugt.

Figur 5 stellt die Details der ersten Summierungsstufe 310 dar. In der Summierungsstufe 310 werden die Spektralwerte 300 des ersten Mikrofonsignals 100 und die Spektralwerte 301 des zweiten Mikrofonsignals 101 einer Zuordnungseinheit 500 zugeführt, in der je nach getroffener Wahl des Herstellers oder eines Benutzers eine Priorisierung der Ausgangssignale 501, 502 der Einheit 500 erfolgt. Zwei alternative Zuordnungen sind möglich: Bei Priorisierung des Ausgangssignals 501 werden die Spektralwerte A(k) des zu priorisierenden Signals 501 den Spektralwerten 301 und die Spektralwerte B(k) des nicht zu priorisierenden Signals 502 den Spektralwerten 300 zugeordnet. Alternativ werden die Spektralwerte A(k) des zu priorisierenden Signals 501 den Spektralwerten 300 und die Spektralwerte B(k) des nicht zu priorisierenden Signals 502 den Spektralwerten 301 zugeordnet. Die Wahl der Priorisierungszuordnung bestimmt den räumlichen Eindruck des akustischen Gesamtbildes und wird entsprechend den gestalterischen Anforderungen getroffen. Eine typische Möglichkeit ist, die Signale derjenigen Mikrofone, die zur Erfassung des akustischen Gesamtbildes bestimmt sind (so genannte Hauptmikrofone) beziehungsweise die erfindungsgemäß gebildeten Summensignale dem priorisierten Signalweg zuzuordnen und die Signale derjenigen Mikrofone, die nahe an den Schallquellen positioniert sind (so genannte Stützmikrofone) dem nicht priorisierten Signalweg zuzuordnen. Die zugeordneten Spektralwerte A(k) des zu priorisierenden Signals 501 und Spektralwerte B(k) des nicht zu priorisierenden Signals 502 werden dann einer Berechnungseinheit 510 für Korrekturfaktorwerte m(k) zugeführt, welche aus den Spektralwerten A(k) und B(k) die Korrekturfaktorwerte m(k) als Ausgangssignal 511 wie folgt berechnet:
Entweder wird der Korrekturfaktor m(k) wie folgt berechnet: $eA \left(k\right) = Real \left(A\left(k\right)\right) ⋅ Real \left(A\left(k\right)\right) + Imag \left(A\left(k\right)\right) ⋅ Imag \left(A\left(k\right)\right)$ $x \left(k\right) = Real \left(A\left(k\right)\right) ⋅ Real \left(B\left(k\right)\right) + Imag \left(A\left(k\right)\right) ⋅ Imag \left(B\left(k\right)\right)$ $w \left(k\right) = D ⋅ x \left(k\right) / eA \left(k\right)$ $m \left(k\right) = {\left(w{\left(k\right)}^{2}+1\right)}^{\left(1/2\right)} = w \left(k\right)$ oder der Korrekturfaktor m(k) wird wie folgt berechnet: $eA \left(k\right) = Real \left(A\left(k\right)\right) ⋅ Real \left(A\left(k\right)\right) + Imag \left(A\left(k\right)\right) ⋅ Imag \left(A\left(k\right)\right)$ $eB \left(k\right) = Real \left(B\left(k\right)\right) ⋅ Real \left(B\left(k\right)\right) + Imag \left(B\left(k\right)\right) ⋅ Imag \left(B\left(k\right)\right)$ $x \left(k\right) = Real \left(A\left(k\right)\right) ⋅ Real \left(B\left(k\right)\right) + Imag \left(A\left(k\right)\right) ⋅ Imag \left(B\left(k\right)\right)$ $w \left(k\right) = D ⋅ x \left(k\right) / \left(eA\left(k\right)+L⋅eB\left(k\right)\right)$ $m \left(k\right) = {\left(w{\left(k\right)}^{2}+1\right)}^{1 / 2} - w \left(k\right)$ wobei
   m(k) der k -te Korrekturfaktor
   A(k) der k -te Spektralwert des zu priorisierenden Signals
   B(k) der k -te Spektralwert des nicht zu priorisierenden Signals
   D der Grad der Kompensation
   L der Grad der Begrenzung der Kompensation
   bedeuten.

Der Grad D der Kompensation ist ein Zahlenwert, der bestimmt, in welchem Maße die durch Kammfiltereffekte verursachten Klangveränderungen ausgeglichen werden. Er wird je nach den gestalterischen Anforderungen und der gewünschten klanglichen Wirkung gewählt und liegt vorteilhafterweise im Bereich von 0 bis 1. Ist D=0, so entspricht der Klang genau dem der konventionellen Abmischung. Ist D=1, so ergibt sich eine vollständige Entfernung der Kammfilterwirkung. Werte für D zwischen 0 und 1 ergeben entsprechend eine klangliche Wirkung zwischen derjenigen bei D=0 und derjenigen bei D=1.

Der Grad L der Begrenzung der Kompensation ist ein Zahlenwert, der bestimmt, in welchem Maße die Wahrscheinlichkeit des Auftretens von störend wahrnehmbaren Nebengeräuschen verringert wird. Diese Wahrscheinlichkeit ist gegeben, wenn die Amplitude des zu priorisierenden Mikrofonsignals gegenüber der des nicht zu priorisierenden Mikrofonsignals gering ist. Es gilt L>=0. Ist L=0, so ergibt sich keine Verringerung der Wahrscheinlichkeit der störenden Nebengeräusche. Der Grad L wird so gewählt, dass erfahrungsgemäß gerade keine Nebengeräusche mehr wahrgenommen werden. Typischerweise liegt der Grad L in der Größenordnung von 0,5. Je größer der Grad L ist, umso geringer wird die Wahrscheinlichkeit der Störungen, jedoch verringert sich damit auch teilweise der durch die Einstellung von D bestimmte Ausgleich von Klangveränderungen.

Die Spektralwerte A(k) des zu priorisierenden Signals 501 werden zusätzlich einem Multiplizierer 520 zugeführt, während die Spektralwerte B(k) des nicht zu priorisierenden Signals 502 zusätzlich einem Addierer 530 zugeführt werden. Außerdem werden dem Multiplizierer 520 die Korrekturfaktorwerte m(k) des Ausgangssignals 511 der Berechnungseinheit 510 zugeführt, wo sie mit den Spektralwerten A(k) 501 komplex (nach Realteil und Imaginärteil) multipliziert werden. Die Ergebniswerte des Multiplizierers 520 werden dem Addierer 530 zugeführt, wo sie mit den Spektralwerten B(k) des nicht zu priorisierenden Signals 502 komplex (nach Realteil und Imaginärteil) addiert werden. Hieraus ergeben sich die Spektralwerte 311 des ersten Summensignals der ersten Summierungsstufe 310.

Das Entscheidende für die Priorisierung ist somit die Multiplikation des Korrekturfaktors m(k) mit genau einem der beiden Summanden der im Addierer 530 durchgeführten Addition. Damit wird der gesamte Signalpfad dieses Summanden vom Mikrofonsignaleingang bis zum Addierer 530 "priorisiert".

Figur 6 stellt die Details der n+1 -ten Summierungsstufe 410 dar. Die n+1 -te Summierungsstufe 410 gleicht in ihrem Aufbau der ersten Summierungsstufe 310, jedoch mit dem Unterschied, dass hier der Zuordnungseinheit 500 die Spektralwerte 400 des n-ten Summensignals und die Spektralwerte 401 des n+2 -ten Mikrofonsignals zugeführt werden, ferner, dass die Ergebniswerte des Addierers 530 die Spektralwerte 411 des n+1 -ten Summensignals bilden.

## Patentansprüche

1. Verfahren zum Abmischen von Mikrofonsignalen einer Tonaufnahme mit mehreren Mikrofonen (Multimikrofon-Tonaufnahmen), wobei eine Mehrwegeausbreitung von Schallanteilen gegeben ist, bei dem
- ein erstes Mikrofonsignal (100) und ein zweites Mikrofonsignal (101) jeweils einer Bildung von Blöcken von Abtastwerten und einer Fourier-Transformation unterzogen werden, wobei die Spektralwerte (300, 301) des jeweiligen Mikrofonsignals (100, 101) gebildet werden,
- die Spektralwerte (300) des ersten Mikrofonsignals (100) auf die Spektralwerte (301) des zweiten Mikrofonsignals (101) in einer ersten Summierungsstufe (310) unter Bildung von Spektralwerten (311) eines ersten Summensignals verteilt werden, wodurch eine dynamische Korrektur der Spektralwerte (300, 301) eines der beiden Mikrofonsignale (100, 101) erfolgt,
- zur Bildung der Spektralwerte (311) des ersten Summensignals aus den Spektralwerten (300) des ersten Mikrofonsignals (100) und aus den Spektralwerten (301) des zweiten Mikrofonsignals (101) die Spektralwerte (300, 301) eines der beiden Signale ausgewählt werden, welches gegenüber dem anderen Signal zu priorisieren ist,
- aus den Spektralwerten (311) des ersten Summensignals Spektralwerte (399) eines Ergebnissignals (199) gebildet werden, und
- die Spektralwerte (399) des Ergebnissignals (199) einer inversen Fourier-Transformation unterzogen werden,
- die so gebildeten inversen Spektralwerte zu Blöcken von zeitlich überlappenden Signalabschnitten zusammengeführt und die daraus entstandenen Blöcke zu dem Ergebnissignal (199) akkumuliert werden,
wobei die Spektralwerte (A(k)) des zu priorisierenden Signals mit jeweils zugehörigen Korrekturfaktoren m(k) multipliziert werden, und wobei die Spektralwerte (B(k)) des nicht zu priorisierenden Signals und die korrigierten Spektralwerte m(k) · A(k) des zu priorisierenden Signals unter Bildung der Spektralwerte (399) des Ergebnissignals (199) addiert werden,
**dadurch gekennzeichnet,**
**dass** die Korrekturfaktoren m(k) folgendermaßen berechnet werden: $eA \left(k\right) = Real \left(A\left(k\right)\right) ⋅ Real \left(A\left(k\right)\right) + Imag \left(A\left(k\right)\right) ⋅ Imag \left(A\left(k\right)\right)$ $x \left(k\right) = Real \left(A\left(k\right)\right) ⋅ Real \left(B\left(k\right)\right) + Imag \left(A\left(k\right)\right) ⋅ Imag \left(B\left(k\right)\right)$ $w \left(k\right) = D ⋅ x \left(k\right) / eA \left(k\right)$ $m \left(k\right) = {\left(w{\left(k\right)}^{2}+1\right)}^{\left(1/2\right)} - w \left(k\right)$ oder folgendermaßen berechnet werden: $eA \left(k\right) = Real \left(A\left(k\right)\right) ⋅ Real \left(A\left(k\right)\right) + Imag \left(A\left(k\right)\right) ⋅ Imag \left(A\left(k\right)\right)$ $eB \left(k\right) = Real \left(B\left(k\right)\right) ⋅ Real \left(B\left(k\right)\right) + Imag \left(B\left(k\right)\right) ⋅ Imag \left(B\left(k\right)\right)$ $x \left(k\right) = Real \left(A\left(k\right)\right) ⋅ Real \left(B\left(k\right)\right) + Imag \left(A\left(k\right)\right) ⋅ Imag \left(B\left(k\right)\right)$ $w \left(k\right) = D ⋅ x \left(k\right) / \left(eA\left(k\right)+L⋅eB\left(k\right)\right)$ $m \left(k\right) = {\left(w{\left(k\right)}^{2}+1\right)}^{\left(1/2\right)} - w \left(k\right)$ und
m(k) der k-te Korrekturfaktor
und
A(k) der k-te Spektralwert des zu priorisierenden Signals
und
B(k) der k-te Spektralwert des nicht zu priorisierenden Signals
und
D der Grad einer Kompensation
und
L der Grad einer Begrenzung der Kompensation
bedeuten,
**dass** der Grad L der Begrenzung der Kompensation ein Zahlenwert ist, der bestimmt, in welchem Maße die Wahrscheinlichkeit des Auftretens von störend wahrnehmbaren Nebengeräuschen verringert wird, wobei diese Wahrscheinlichkeit gegeben ist, wenn die Amplitude des zu priorisierenden Mikrofonsignals gegenüber der des nicht zu priorisierenden Mikrofonsignals gering ist,
**dass** der Wert für den Grad L der Begrenzung der Kompensation größer oder gleich Null ist, wobei für L=0 sich keine Verringerung der Wahrscheinlichkeit der störenden Nebengeräusche ergibt und der Grad L so gewählt wird, dass erfahrungsgemäß gerade keine Nebengeräusche mehr wahrnehmbar sind,
**dass** der Grad D der Kompensation ein Zahlenwert ist, der bestimmt, in welchem Maße die durch Kammfiltereffekte verursachten Klangveränderungen ausgeglichen werden, wobei der Wert von D je nach den gestalterischen Anforderungen und der gewünschten klanglichen Wirkung im Bereich von 0 bis 1 liegt, wobei für D=0 der Klang genau dem einer Abmischung ohne Korrekturfaktoren m(k) entspricht und für D=1 sich eine vollständige Entfernung der Kammfilterwirkung ergibt.

2. Verfahren nach Anspruch 1, **dadurch gekennzeichnet,**
**dass** der Wert für den Grad L der Begrenzung der Kompensation in der Größenordnung von 0,5 liegt.

3. Verfahren nach Anspruch 1, **dadurch gekennzeichnet,**
**dass** die erste Summierungsstufe (310) um eine Anzahl N von weiteren Summierungsstufen (410) erweitert wird,
**dass** jeweils in der n+1 -ten Summierungsstufe (410) ein n+2 -tes Mikrofonsignal (201) einer Bildung von Blöcken von Abtastwerten und einer Fourier-Transformation unterzogen wird, wobei die Spektralwerte (401) des n+2 -ten Mikrofonsignals (201) gebildet werden,
**dass** jeweils in der n+1 -ten Summierungsstufe (410) die Spektralwerte (400) des n - ten Summensignals auf die Spektralwerte (401) des n+2 -ten Mikrofonsignals (201) unter Bildung der Spektralwerte (411) eines n+1 -ten Summensignals verteilt werden, wodurch eine dynamische Korrektur entweder der Spektralwerte (400) des n-ten Summensignals oder der Spektralwerte (401) des n+2 -ten Mikrofonsignals (201) erfolgt,
**dass** jeweils in der n+1 -ten Summierungsstufe (410) von den Spektralwerten (400) des n-ten Summensignals und den Spektralwerten (401) des n+2 -ten Mikrofonsignals (201) die Spektralwerte (400, 401) eines der beiden Signale ausgewählt werden, welches gegenüber dem anderen der beiden Signale zu priorisieren ist,
wobei
n = [1 ... N] die laufende Nummer der Summierungsstufe
und
N die Anzahl der erweiternden Summierungsstufen
bedeuten.

## Claims

1. Method for mixing microphone signals of an audio recording with a plurality of microphones (multi-microphone audio recording), wherein a multipath propagation of sound portions is given and
- a first microphone signal (100) and a second microphone signal (101) are subject to the building of blocks of samples and a Fourier-transformation, wherein the spectral values (300, 301) of the respective microphone signal (100, 101) are generated,
- the spectral values (300) of the first microphone signal (100) are distributed onto the spectral values (301) of the second microphone signal (101) in a first summing level (310) while formation of spectral values (311) of a first sum signal, wherein a dynamic correction of the spectral values (300, 301) of one of the two microphone signals (100, 101) occurs,
- in order to generate the spectral values (311) of the first sum signal of the spectral values (300) of the first microphone signal (100) and the spectral values (301) of the second microphone signal (101) the spectral values (300, 301) of one of the two signals is chosen, which is to be prioritized over the other signal,
- the spectral values (311) of the first sum signal form spectral values (399) of a result value, and
- the spectral values (399) of the result value undergo an inverse Fouriertransformation,
- the so-formed inverse spectral values are merged into blocks of temporally overlapping signal segments and the hence resulting blocks are accumulated to the result signal (199),
wherein the spectral values (A(k)) of the signal to be prioritized are multiplied with the respective corresponding corrective factors m(k), and that the spectral values (B(k)) of the signal not to be prioritized and the corrected spectral values m(k) · A(k) of the signal to be prioritized are added while formation of spectral values (399) of a result signal (199),
**characterized in that**,
the calculation of the corrective factors m(k) is as follows: $eA \left(k\right) = Real \left(A\left(k\right)\right) ⋅ Real \left(A\left(k\right)\right) + Imag \left(A\left(k\right)\right) ⋅ Imag \left(A\left(k\right)\right)$ $x \left(k\right) = Real \left(A\left(k\right)\right) ⋅ Real \left(B\left(k\right)\right) + Imag \left(A\left(k\right)\right) ⋅ Imag \left(B\left(k\right)\right)$ $w \left(k\right) = D ⋅ x \left(k\right) / eA \left(k\right)$ $m \left(k\right) = {\left(w{\left(k\right)}^{2}+1\right)}^{\left(1/2\right)} - w \left(k\right)$ or calculated as follows: $eA \left(k\right) = Real \left(A\left(k\right)\right) ⋅ Real \left(A\left(k\right)\right) + Imag \left(A\left(k\right)\right) ⋅ Imag \left(A\left(k\right)\right)$ $eB \left(k\right) = Real \left(B\left(k\right)\right) ⋅ Real \left(B\left(k\right)\right) + Imag \left(B\left(k\right)\right) ⋅ Imag \left(B\left(k\right)\right)$ $x \left(k\right) = Real \left(A\left(k\right)\right) ⋅ Real \left(B\left(k\right)\right) + Imag \left(A\left(k\right)\right) ⋅ Imag \left(B\left(k\right)\right)$ $w \left(k\right) = D ⋅ x \left(k\right) / \left(eA\left(k\right)+L⋅eB\left(k\right)\right)$ $m \left(k\right) = {\left(w{\left(k\right)}^{2}+1\right)}^{\left(1/2\right)} - w \left(k\right)$ and
m(k) is the k^{th} corrective factor
and
A(k) is the k^{th} spectral value of the signal to be prioritized
and
B(k) is the k^{th} spectral value of the signal not to be prioritized
and
D is the grade of compensation
and
L is the grade of limitation of the compensation,
that the grade L of the limitation of the compensation is a numeric value which determines in how far the probability of the occurrence of disturbing ambient noises is reduced, wherein this probability is given when the amplitude of the microphone signal to be prioritized is low in contrast to the microphone signal not to be prioritized,
that the value of the grade L of the limitation of the compensation is bigger than or equal to zero, wherein for L=0 no reduction of the probability of disturbing ambient noises is given and the grade L is chosen according to experience so that just no more ambient noises can be heard,
that the grade D of the compensation is a numeric value which determines in how far the sound changes due to comb-filter effects are balanced, wherein the value of D is chosen according to the creative demand and the intended tonal effect which lies in the range of 0 to 1, wherein for D=0 the sound is exactly the sound of mixing without the corrective factor m(k) and for D=1 the comb-filter effect is completely removed.

2. Method according to claim 1, **characterized in that** the grade L of the limitation of the compensation has a value of about 0.5.

3. Method according to claim 1, **characterized in that** the first summing level (310) is expanded by a number N of additional summing levels (410),
**in that** respectively during the n+1^{th} summing level (410) an n+2^{th} microphone signal (201) undergoes a formation of blocks of samples and a Fourier-transformation, whereat the spectral values (401) of the n+2^{th} microphone signal (201) are generated,
**in that** during the n+1^{th} summing level (410) the spectral values (400) of the n^{th} sum signals are distributed to the spectral values (401) of the n+2^{th} microphone signal (201) with generation of the spectral values (411) of an n+1^{th} sum signal, wherein a dynamic correction of either the spectral values (400) of the n^{th} summing level or the spectral values (401) of the n+2^{th} microphone signal (201) occurs,
**in that** respectively during the n+1^{th} summing level (410) of spectral values (400) of the n^{th} sum signal and the spectral values (401) of the n+2^{th} microphone signal (201) the spectral values (400, 401) of one of the two signals is chosen, which is to be prioritized over the other signals,
wherein
n = [1 ... N] is the serial number of the summing level
and
N is the amount of expanded summing levels.

## Revendications

1. Procédé pour mélanger des signaux de microphones d'un enregistrement sonore effectué avec plusieurs microphones (enregistrements sonores multi microphones), une propagation par trajets multiples de fractions sonores étant assurée, dans lequel
- un premier signal de microphone (100) et un deuxième signal de microphone (101) sont respectivement soumis à une formation de blocs d'échantillons et à une transformée de Fourier, les valeurs spectrales (300, 301) du signal de microphone (100, 101) respectif étant formées,
- les valeurs spectrales (300) du premier signal de microphone (100) sont réparties sur les valeurs spectrales (301) du deuxième signal de microphone (101) dans un premier étage de sommation (310) avec formation de valeurs spectrales (311) d'un premier signal de somme, ce qui entraîne une correction dynamique des valeurs spectrales (300, 301) d'un des deux signaux de microphone (100, 101),
- pour la formation des valeurs spectrales (311) du premier signal de somme provenant des valeurs spectrales (300) du premier signal de microphone (100) et des valeurs spectrales (301) du deuxième signal de microphone (101), les valeurs spectrales (300, 301) d'un des deux signaux qui doit être priorisé par rapport à l'autre signal sont sélectionnées,
- des valeurs spectrales (399) d'un signal résultant (199) sont formées à partir des valeurs spectrales (311) du premier signal de somme, et
- les valeurs spectrales (399) du signal résultant (199) sont soumises à une transformée de Fourier inverse,
- les valeurs spectrales inverses ainsi formées sont réunies en blocs de segments de signal qui se chevauchent temporellement et les blocs ainsi créés sont accumulés pour donner le signal résultant (199),
les valeurs spectrales (A(k)) du signal à prioriser étant multipliées par respectivement des facteurs de correction m(k) correspondante, et les valeurs spectrales (B(k)) du signal à ne pas prioriser et les valeurs spectrales corrigées m(k)·A(k) du signal à prioriser étant additionnées avec formation des valeurs spectrales (399) du signal résultant (199), **caractérisé en ce que**
les facteurs de correction m(k) sont calculés de la façon suivante : $eA \left(k\right) = Re \left(A\left(k\right)\right) ⋅ Re \left(A\left(k\right)\right) + Im \left(A\left(k\right)\right) ⋅ Im \left(A\left(k\right)\right)$ $x \left(k\right) = Re \left(A\left(k\right)\right) ⋅ Re \left(B\left(k\right)\right) + Im \left(A\left(k\right)\right) ⋅ Im \left(B\left(k\right)\right)$ $w \left(k\right) = D ⋅ x \left(k\right) / eA \left(k\right)$ $m \left(k\right) = {\left(w{\left(k\right)}^{2}+1\right)}^{\left(1/2\right)} - w \left(k\right)$ ou sont calculés de la façon suivante : $eA \left(k\right) = Re \left(A\left(k\right)\right) ⋅ Re \left(A\left(k\right)\right) + Im \left(A\left(k\right)\right) ⋅ Im \left(A\left(k\right)\right)$ $eB \left(k\right) = Re \left(B\left(k\right)\right) ⋅ Re \left(B\left(k\right)\right) + Im \left(B\left(k\right)\right) ⋅ Im \left(B\left(k\right)\right)$ $x \left(k\right) = Re \left(A\left(k\right)\right) ⋅ Re \left(B\left(k\right)\right) + Im \left(A\left(k\right)\right) ⋅ Im \left(B\left(k\right)\right)$ $w \left(k\right) = D ⋅ x \left(k\right) / \left(eA\left(k\right)+L⋅eB\left(k\right)\right)$ $m \left(k\right) = {\left(w{\left(k\right)}^{2}+1\right)}^{\left(1/2\right)} - w \left(k\right)$ et
m(k) désigne le k^{ième} facteur de correction
et
A(k) désigne la k^{ième} valeur spectrale du signal à prioriser
et
B(k) désigne la k^{ième} valeur spectrale du signal à ne pas prioriser
et
D désigne le degré d'une compensation
et
L désigne le degré d'une limitation de la compensation,
**en ce que** le degré L de la limitation de la compensation est une valeur numérique qui définit dans quelle mesure la probabilité d'apparition de bruits parasites perceptibles perturbateurs est réduite, cette probabilité étant donnée quand l'amplitude du signal de microphone à prioriser par rapport à celle du signal de microphone à ne pas prioriser est faible,
**en ce que** la valeur pour le degré L de la limitation de la compensation est supérieure ou égale à zéro, aucune réduction de la probabilité des bruits parasites perturbateurs ne résultant pour L=0, et le degré L étant choisi de telle sorte que précisément aucun bruit parasite n'est plus perceptible par expérience,
**en ce que** le degré D de la compensation est une valeur numérique qui définit dans quelle mesure les variations sonores provoquées par des effets de filtre en peigne sont compensées, la valeur de D se situant dans la plage de 0 à 1 respectivement en fonction des exigences formelles et de l'effet sonore souhaité, le son pour D=0 correspondant précisément à celui d'un mélange sans facteurs de correction m(k), et une élimination totale de l'effet de filtre en peigne résultant pour D=1.

2. Procédé selon la revendication 1, **caractérisé en ce que**
la valeur pour le degré L de limitation de la compensation se situe dans un ordre de grandeur de 0,5.

3. Procédé selon la revendication 1, **caractérisé en ce que**
le premier étage de sommation (310) est augmenté d'un nombre N d'autres étages de sommation (410),
**en ce que**, respectivement dans le n+1^{ième} étage de sommation (410), un n+2^{ième} signal de microphone (201) est soumis à une formation de blocs d'échantillons et à une transformée de Fourier, les valeurs spectrales (401) du n+2^{ième} signal de microphone (201) étant formées,
**en ce que** respectivement dans le n+1^{ième} étage de sommation (410), les valeurs spectrales (400) du n^{ième} signal de somme sont réparties sur les valeurs spectrales (401) du n+2^{ième} signal de microphone (201) avec formation des valeurs spectrales (411) d'un n+1^{ième} signal de somme, ce qui entraîne une correction dynamique soit des valeurs spectrales (400) du n^{ième} signal de somme soit des valeurs spectrales (401) du n+2^{ième} signal de microphone (201),
**en ce que** respectivement dans le n+1^{ième} étage de sommation (410) des valeurs spectrales (400) du n^{ième} signal de somme et des valeurs spectrales (401) du n+2^{ième} signal de microphone (201), les valeurs spectrales (400, 401) d'un des deux signaux qui doit être priorisé par rapport à l'autre des deux signaux sont sélectionnées,
n = [1 ... N] désignant le numéro d'ordre de l'étage de sommation
et
N désignant le nombre d'étages de sommation ajoutés.
